# FASCICULE DE BREVET EUROPEEN

(11) **EP 0 968 486 B1**
(45) Date de publication et mention de la délivrance du brevet: **17.03.2004**
(21) Numéro de dépôt: 97912245.4
(22) Date de dépôt: 24.10.1997
(51) Int. Cl.: G07F 11/42, G07F 11/00, G07F 11/70

(54) **DISTRIBUTEUR AUTOMATIQUE DE FLEURS FRAICHES COUPEES CONFECTIONNANT DES BOUQUETS A LA DEMANDE**
AUF ANFORDERUNG FRISCHE SCHNITTBLUMEN ZU STRÄUSSEN ZUSAMMENSTELLENDER VERKAUFSAUTOMAT
AUTOMATIC DISPENSER OF FRESH CUT FLOWERS MAKING BOUQUETS ON REQUEST

(43) Date de publication de la demande: 05.01.2000
(73) Titulaire: Volpatti, Mireille, 83610 Collobrières (FR)
(72) Inventeur: Volpatti, Mireille, 83610 Collobrières (FR)
(74) Mandataire: Marek, Pierre
(86) Numéro de dépôt international: PCT/FR1997/001904
(87) Numéro de publication internationale: WO 1999/022347

(56) Documents cités:
- EP-A- 0 710 936
- WO-A-92/00577
- WO-A-94/13540
- WO-A-95/34225
- FR-A- 1 151 210
- FR-A- 2 253 349
- FR-A- 2 588 107
- FR-A- 2 749 960
- US-A- 3 336 773
- US-A- 3 344 953
- US-A- 3 653 540
- US-A- 5 440 479
- PATENT ABSTRACTS OF JAPAN vol. 017, no. 394 (C-1088), 23 juillet 1993 & JP 05 076244 A (ICHIKAWA ACT KK), 30 mars 1993
- PATENT ABSTRACTS OF JAPAN vol. 017, no. 605 (P-1639), 8 novembre 1993 & JP 05 182074 A (HOKUTO KOGYO KK), 23 juillet 1993

## Description

La présente invention a pour objet un distributeur automatique de fleurs fraîches coupées confectionnant des bouquets à la demande.

Il est destiné à être installé dans divers lieux publics tels que halls de gare, aérodromes, hôpitaux, etc., ou à proximité d'une boutique de fleuriste pour permettre une poursuite de la vente en dehors des heures d'ouverture.

Les distributeurs automatiques en tous genres sont de plus en plus répandus. Ils permettent de multiplier les points de vente et d'augmenter la durée de commercialisation des produits présentés sans mobiliser de personnel dont le coût est de plus en plus élevé.

Ils donnent la possibilité aux usagers de se procurer à toute heure une gamme de plus en plus grande de produits variés, allant de la confiserie au pain en passant par les cigarettes, les boissons chaudes ou froides ou jouets.

A notre connaissance, il n'existe pas à ce jour de distributeurs de fleurs fraîches permettant de choisir librement la composition d'un bouquet. Il est pourtant certain que de nombreuses personnes souhaitant acheter des fleurs, en particulier pour les offrir, doivent y renoncer parce que les boutiques sont fermées ou absentes. Il est certain également que la présence d'un distributeur dans un endroit approprié peut inciter des personnes qui ne l'avaient pas prévu à acheter un bouquet.

Le document FR-2.588.107 décrit une enceinte isotherme réfrigérée dont la face avant comporte deux vitres superposées, et destinée à la distribution automatique, à l'aide d'un moyen de péage, de fleurs naturelles coupées conditionnées unitairement ou en bouquets. Les fleurs sont présentées dans des compartiments disposés sur le pourtour d'un tambour et formant un barillet permettant la visualisation des produits. L'extraction des fleurs conditionnées se fait par l'intermédiaire d'un portillon escamotable automatiquement, une commande de sélection permettant de choisir, parmi les produits présentés, celui désiré.

Cet appareil, qui ne semble pas avoir été développé, présente plusieurs inconvénients. En particulier, la disposition des fleurs sur un tambour ne permet de voir en même temps qu'une partie des produits disponibles. Surtout, il est totalement impossible de composer un bouquet selon sa fantaisie et ses moyens.

Le dispositif selon la présente invention a pour objectif de remédier à cet état de choses. Il permet en effet d'élaborer et personnaliser son propre bouquet à la demande, et d'adapter la sélection au besoin financier de la clientèle.

Il est constitué d'un appareil comportant :
- une armoire renfermant une structure de stockage et de conservation pouvant recevoir plusieurs séries ou espèces différentes de fleurs fraîches coupées dont un spécimen au moins est visible de l'extérieur, l'une des faces de cette armoire étant équipée d'un tableau de sélection extérieur et d'une fente d'accès à un dispositif de commande logé dans ladite armoire et actionné par l'introduction d'un jeton ou d'un moyen de paiement, pour permettre l'activation dudit tableau de sélection ;
- un mécanisme d'amenée actionné par ledit tableau de sélection et par ledit dispositif de commande, ce mécanisme étant configuré pour extraire les fleurs choisies de la structure de stockage et de conservation et pour les amener jusqu'à une unité de conditionnement ; et
- une unité de conditionnement du bouquet composé à l'aide desdits moyens de sélection, de commande et d'amenée, aménagée pour réaliser le conditionnement de ce bouquet sous emballages individuels extensibles ou au moyen d'un film transparent en rouleau.

Sur les dessins annexés, donnés à titre d'exemple non limitatif d'une des formes de réalisation de l'objet de l'invention :
la figure 1 représente un distributeur de bouquets vu de face, en élévation,
la figure 2 est une vue schématique en perspective cavalière montrant une des possibilités de réalisation du dispositif,
et la figure 3 est une vue agrandie d'un tube avec mousse réserve d'eau se montant sur la tige des fleurs pour assurer leur conservation.

Suivant l'exemple illustré (figures 1 et 2), le dispositif est constitué d'une armoire 1 d'aspect semblable à celui des distributeurs automatiques courants de confiserie et produits similaires, de préférence réalisé en acier peint ou inoxydable, et dont au moins une face comporte une partie transparente 2 laissant voir au moins un spécimen de chaque série ou espèce de fleurs 3 stockées à l'intérieur de ladite armoire, cette même face de l'armoire étant équipée d'un tableau de sélection 4 extérieur et pourvue d'une fente 5 d'accès à un système de paiement par pièces de monnaie, jetons, cartes bancaires ou autre, et ce système de paiement permettant d'activer ledit tableau de sélection qui peut ainsi piloter un mécanisme de commande logé dans l'armoire. Le tableau de sélection 4 et le dispositif de commande actionnent un mécanisme d'amenée qui est configuré pour extraire les fleurs choisies de la structure de stockage et de conservation et pour les amener jusqu'à une unité de conditionnement décrite dans la suite du présent exposé. Un portillon 6, ou un tiroir, permet de prendre possession du bouquet une fois celui-ci dûment constitué et emballé.

Dans l'exemple illustré, le mécanisme de sélection, qui assure en même temps le stockage, est formé d'un ensemble de vrilles 7 rotatives à axes horizontaux perpendiculaires à la face avant de l'armoire 1, à raison de deux vrilles synchronisées (ou plus) par espèce de fleurs ou série de fleurs identiques, agencées pour libérer une fleur lorsqu'elles effectuent un tour, tout en faisant avancer les fleurs suivantes disposées en réserve, de manière à ce que celle qui sera libérée à la prochaine manoeuvre soit toujours située à l'avant et visible.

Les vrilles 7 de chaque paire de vrilles ou de chaque ensemble de vrilles sont entraînées en rotation sélectivement et en synchronisme, par l'intermédiaire de tous moyens moteurs adéquats connus et l'extrémité de déchargement de ces vrilles est libre. On comprend que les fleurs 3 reposant, par l'intermédiaire de leur tige dans le fond de deux (ou plus) spires alignées des paires ou ensembles de vrilles, la mise en rotation d'une paire de vrilles dans le sens convenable, a pour conséquence un déplacement de toute sles fleurs reposant sur ladite paire de vrilles, en direction de l'extrémité de déchargement de cette dernière.

Les fleurs sélectionnées et libérées une à une tombent dans un réceptacle 8 où elles sont conditionnées en bouquet 9 et emballées dans un film transparent 10 débité par un rouleau 11, grâce à un mécanisme de type connu, courant dans l'industrie du conditionnement et non décrit ici.

Dès que l'emballage est terminé, l'ouverture du portillon 6, normalement condamné, est libérée.

Pour assurer la conservation des fleurs 3 durant le stockage, un petit tube 12 contenant de la mousse 13 gorgée d'eau peut être enfilé sur chacune des tiges 14 (figure 3). Dans ce cas, ces dernières pourront être avantageusement coupées lors du conditionnement en bouquet 9, de façon à éliminer les tubes, par exemple au moyen d'un dispositif de coupe équipant l'unité de conditionnement.

La conservation peut également être assurée par une pulvérisation d'eau, éventuellement périodique. Pour remplir cette fonction le distributeur selon l'invention peut être équipé d'un dispositif de pulvérisation d'eau, par exemple commandé par un programmateur connu en soi.

Suivant une variante d'exécution, les fleurs 3 sont stockées verticalement. On peut dans ce cas prévoir des bacs à eau dans lesquels trempent l'extrémité des tiges 14.

Si l'ambiance climatique le nécessite, la structure de stockage et de conservation des fleurs 1 peut être équipée d'une dispositif de réfrigération connu en soi.

La sélection et le stockage peuvent s'effectuer suivant différents systèmes, pourvu que les fleurs 3 puissent être libérées une à une à la demande. On peut par exemple utiliser des tringles inclinées, des tambours à alvéoles constituant une chaîne sans fin, ou tous systèmes utilisés dans les distributeurs connus.

Les fleurs peuvent être stockées verticalement dans une goulotte horizontale, maintenues par une vrille rotative 7 ou plusieurs vrilles superposées, et guidées une à une par un tube qui les déverse dans une goulotte où elles sont vibrées puis emballées.

En particulier lorsque les fleurs sont stockées en position verticale, l'emballage du bouquet 9 peut être réalisé au moyen de sachets individuels extensibles en papier plissé, se présentant de préférence sous la forme de cônes empilables.

Les fleurs fraîches coupées seront choisies en fonction de la région, de la saison et des productions locales. Elles seront calibrées à une longueur de tige de l'ordre de 30 centimètres et celles dont le bouton floral aura un diamètre dépassant une certaine valeur, par exemple 10 centimètres seront éliminées. Les tiges seront au préalable désépinées et effeuillées.

A titre indicatif, le système pourra être conçu pour stocker 5 catégories comportant chacune 20 fleurs et réaliser des bouquets de 21 fleurs au maximum.

Le monnayeur 5 pourra avantageusement être complété d'un lecteur de cartes de paiement, et le tableau de commande 4 comporter un dispositif d'affichage lumineux et éventuellement un système sonore de diffusion d'informations, un système de commande vocale, et/ou des commandes à touches en relief Braille.

Le positionnement des divers éléments constitutifs donne à l'objet de l'invention un maximum d'effets utiles qui n'avaient pas été, à ce jour, obtenus par des dispositifs similaires.

## Revendications

1. Distributeur automatique de fleurs fraîches coupées confectionnant des bouquets à la demande, **caractérisé** en qu'il comporte :
- une armoire (1) renfermant une structure de stockage et de conservation pouvant recevoir plusieurs séries ou espèces différentes de fleurs fraîches coupées dont un spécimen au moins est visible de l'extérieur, l'une des faces de cette armoire étant équipée d'un tableau de sélection extérieur (4) et d'une fente (5) d'accès à un dispositif de commande logé dans ladite armoire et actionné par l'introduction d'un jeton ou d'un moyen de paiement, pour permettre d'activer ledit tableau de sélection ;
- un mécanisme d'amenée (8) actionné par ledit tableau de sélection (4) et par ledit dispositif de commande, et configuré pour extraire les fleurs (3) choisies de la structure de stockage et de conservation, et pour les amener jusqu'à une unité de conditionnement ; et
- une unité de conditionnement (10, 11) du bouquet (9) composé à l'aide desdits moyens de sélection, de commande et d'amenée, configurée pour réaliser le conditionnement de ce bouquet sous emballage.

2. Distributeur automatique de fleurs selon la revendication 1, **caractérisé par le fait que** les fleurs (3) sont stockées verticalement dans une goulotte horizontale, et guidées une à une par un tube qui les déverse dans une goulotte où elles sont vibrées puis emballées.

3. Distributeur automatique de fleurs selon la revendication 2, **caractérisé par le fait que** les fleurs (3) sont maintenues et sélectionnées par une vrille rotative (7) ou plusieurs vrilles superposées.

4. Distributeur automatique de fleurs selon la revendication 1, **caractérisé par le fait que** les fleurs (3) sont stockées horizontalement et qu'elles sont maintenues et sélectionnées par au moins deux vrilles rotatives (7) synchronisées par série de fleurs identiques, ces vrilles étant agencées pour libérer une fleur (3) lorsqu'elles effectuent un tour, tout en faisant avancer les fleurs en réserve situées derrière, de manière à ce que celle qui sera libérée à la prochaine manoeuvre soit toujours située à l'avant et visible.

5. Distributeur automatique de fleurs selon l'une quelconque des revendications 1 à 4 **caractérisé par le fait que** l'emballage du bouquet (9) est réalisé au moyen de sachets individuels extensibles en papier plissé se présentant sous la forme de cônes empilables.

6. Distributeur automatique de fleurs selon l'une quelconque des revendications 1 à 4, **caractérisé par le fait que** le bouquet (9) est emballé dans un film transparent (10) débité par un rouleau (11) grâce à un mécanisme de type connu utilisé dans l'industrie du conditionnement.

7. Distributeur automatique de fleurs selon l'une quelconque des revendications 1 à 6, **caractérisé par le fait que** la conservation des fleurs (3) durant le stockage est assurée au moyen d'un petit tube (12) contenant de la mousse (13) et enfilé sur chacune des tiges (14), l'unité de conditionnement étant équipée d'un dispositif coupant ces dernières lors du conditionnement en bouquet (9), de façon à éliminer lesdits tubes.

8. Distributeur automatique de fleurs selon l'une quelconque des revendications 1 à 3 et 5 à 6, **caractérisé par le fait qu'**il comprend un dispositif de pulvérisation d'eau.

9. Distributeur automatique de fleurs selon l'une quelconque des revendications 1 à 3 et 5 et 6, **caractérisé par le fait que** les fleurs (3) sont stockées verticalement et que leur conservation est assurée par des bacs à eau dans lesquels trempent l'extrémité des tiges (14).

10. Distributeur automatique de fleurs selon l'une quelconque des revendications précédentes, **caractérisé par le fait que** la structure de stockage et conservation des fleurs (3) est équipée d'un dispositif de réfrigération.

11. Distributeur automatique de fleurs selon l'une quelconque des revendications précédentes, **caractérisé par le fait que** le tableau de commande (4) comporte un dispositif sonore de diffusion d'informations et des commandes à touches en relief Braille.

## Patentansprüche

1. Verkaufsautomat für frische Schnittblumen, der Sträuße auf Anforderung zusammenstellt, **dadurch gekennzeichnet, dass** er folgendes umfaßt:
- einen Schrank (1), der eine Lager- und Frischhaltestruktur umschließt, die mehrere Sätze oder unterschiedliche Gattungen von frischen Schnittblumen aufnehmen kann, von denen wenigstens ein Exemplar von außen sichtbar ist, wobei eine der Seiten dieses Schranks mit einer äußeren Auswahlkonsole (4) und einem Zugangsschlitz (5) zu einer Steuereinrichtung ausgestattet ist, die in dem Schrank untergebracht ist und durch den Einwurf eines Jetons oder eines Zahlungsmittels betätigt wird, um ein Aktivieren der Auswahlkonsole zu gestatten;
- einen Zuführmechanismus (8), der durch die Auswahlkonsole (4) und durch die Steuereinrichtung betätigt wird und so konfiguriert ist, dass er die ausgewählten Blumen (3) aus der Lager- und Frischhaltestruktur entnimmt und sie bis zu einer Verpackungseinheit mitnimmt; und
- eine Verpackungseinheit (10, 11) für den mit Hilfe der Mittel zum Auswählen, Steuern und Zuführen zusammengestellten Strauß (9), die so konfiguriert ist, dass sie das Einpacken dieses Straußes in eine Verpackung ausführt.

2. Verkaufsautomat für Blumen nach Anspruch 1, **gekennzeichnet durch** die Tatsache, dass die Blumen (3) vertikal in einer horizontalen Rinne gelagert sind und eine nach der anderen **durch** ein Rohr geführt werden, das sie in eine Rinne kippt, in der sie gerüttelt und anschließend eingepackt werden.

3. Verkaufsautomat für Blumen nach Anspruch 2, **gekennzeichnet durch** die Tatsache, dass die Blumen (3) **durch** eine sich drehende Wendel (7) oder **durch** mehrere übereinander angeordnete Wendeln festgehalten und ausgewählt werden.

4. Verkaufsautomat für Blumen nach Anspruch 1, **gekennzeichnet durch** die Tatsache, dass die Blumen (3) horizontal gelagert sind und dass sie **durch** wenigstens zwei sich drehende Wendeln (7) festgehalten und ausgewählt werden, die nach einem Satz identischer Blumen synchronisiert sind, wobei diese Wendeln so angeordnet sind, dass sie eine Blume (3) freigeben, wenn sie eine Umdrehung ausführen, wobei die dahinter positionierten Reserve-Blumen so nach vorne geschoben werden, dass diejenige, die bei der nächsten Betätigung freigegeben wird, immer noch vorne positioniert und sichtbar ist.

5. Verkaufsautomat für Blumen nach einem der Ansprüche 1 bis 4, **gekennzeichnet durch** die Tatsache, dass die Verpackung des Straußes (9) mit Hilfe einzelner erweiterungsfähiger Tüten aus gefaltetem Papier ausgeführt wird, die sich in stabelbarer Kegelform darstellen.

6. Verkaufsautomat für Blumen nach einem der Ansprüche 1 bis 4, **gekennzeichnet durch** die Tatsache, dass der Strauß (9) in einer Transparentfolie (10) eingepackt ist, die mittels eines Mechanismus bekannter Art, der in der Verpackungsindustrie verwendet wird, von einer Rolle (11) abgegeben wird.

7. Verkaufsautomat für Blumen nach einem der Ansprüche 1 bis 6, **gekennzeichnet durch** die Tatsache, dass das Frischhalten der Blumen (3) während der Lagerung dank eines Röhrchens (12) sichergestellt wird, das einen Schwamm (13) enthält und auf jeden der Stiele (14) aufgefädelt ist, wobei die Verpackungseinheit mit einer Einrichtung ausgestattet ist, welche die letzteren beim Binden zum Strauß (9) abschneidet, um die Röhrchen zu entfernen.

8. Verkaufsautomat für Blumen nach einem der Ansprüche 1 bis 3 und 5 bis 6, **gekennzeichnet durch** die Tatsache, dass er eine Wassersprüheinrichtung enthält.

9. Verkaufsautomat für Blumen nach einem der Ansprüche 1 bis 3 und 5 bis 6, **gekennzeichnet durch** die Tatsache, dass die Blumen (3) vertikal gelagert sind und dass ihr Frischhalten **durch** Wasserbehälter sichergestellt wird, in die das Ende der Stiele (14) eingetaucht ist.

10. Verkaufsautomat für Blumen nach einem der vorhergehenden Ansprüche, **gekennzeichnet durch** die Tatsache, dass die Lager- und Frischhaltestruktur für die Blumen (3) mit einer Kühleinrichtung ausgestattet ist.

11. Verkaufsautomat für Blumen nach einem der vorhergehenden Ansprüche, **gekennzeichnet durch** die Tatsache, dass die Steuerkonsole (4) eine Sprecheinrichtung zur Informationsweitergabe und Befehlstasten mit Braille-Schrift umfaßt.

## Claims

1. Automatic dispenser for cut fresh flowers which makes up bouquets on demand, **characterised in that** it comprises:
- a cabinet (1) holding a storage and conservation facility which is adapted to take a plurality of different series or varieties of cut fresh flowers, at least one specimen of which is visible from the outside, one of the sides of said cabinet being equipped with an external selection panel (4) and with a slot (5) for accessing a control device housed in said cabinet and actuated by inserting a token or means of payment in order to allow said selection panel to be activated;
- a retrieval mechanism (8) actuated by said selection panel (4) and by said control device, and configured so as to extract the chosen flowers (3) from the storage and conservation facility, and to supply them to a packaging unit; and
- a unit (10, 11) for packaging the bouquet (9) composed with the aid of said means of selection, control and retrieval, and configured so as to perform the packaging of said bouquet in a wrapper.

2. Automatic flower dispenser according to claim 1, **characterised in that** the flowers (3) are stored vertically in a horizontal chute, and guided one by one along a tube which empties them into a chute where they are vibrated and then wrapped.

3. Automatic flower dispenser according to claim 2, **characterised in that** the flowers (3) are held and selected by a rotating spiral (7) or a plurality of spirals disposed one above the other.

4. Automatic flower dispenser according to claim 1, **characterised in that** the flowers (3) are stored horizontally and that they are held and selected by at least two rotating spirals (7) synchronised by identical flower series, said spirals being disposed so as to release a flower (3) whenever they perform a revolution, at the same time advancing the flowers in stock which are situated to the rear, such that the flower that will be released at the next operation is always situated at the front and visible.

5. Automatic flower dispenser according to any of claims 1 to 4, **characterised in that** the wrapper for the bouquet (9) is produced by means of extensible individual folded paper bags presented in the form of stackable cones.

6. Automatic flower dispenser according to any of claims 1 to 4, **characterised in that** the bouquet (9) is wrapped in a transparent film (10) delivered by a roll (11) employing a conventional type of mechanism used in the packaging industry.

7. Automatic flower dispenser according to any of claims 1 to 6, **characterised in that** conservation of the flowers (3) during storage is assured by means of a small tube (12) containing foam (13) and attached to each of the stems (14), the packaging unit being equipped with a device that cuts these off when a bouquet (9) is being packaged, thereby removing said tubes.

8. Automatic flower dispenser according to any of claims 1 to 3 and 5 to 6, **characterised in that** it includes a water spraying device.

9. Automatic flower dispenser according to any of claims 1 to 3 and 5 and 6, **characterised in that** the flowers (3) are stored vertically and that they are kept fresh by water containers in which the ends of the stems (14) are immersed.

10. Automatic flower dispenser according to any of the preceding claims, **characterised in that** the storage and conservation facility for the flowers (3) is equipped with a refrigeration device.

11. Automatic flower dispenser according to any of the preceding claims, **characterised in that** the control panel (4) features a device providing audible information and Braille-embossed push-button controls.
